# FASCICULE DE BREVET EUROPEEN

(11) **EP 0 173 602 B1**
(45) Date de publication et mention de la délivrance du brevet: **30.09.1987**
(21) Numéro de dépôt: 85401459.4
(22) Date de dépôt: 16.07.1985
(51) Int. Cl.: F28D 7/00, F28F 9/00, G21C 15/18

(54) **Echangeur de chaleur de secours pour le refroidissement du fluide primaire d'un réacteur nucléaire et procédé de montage de cet échangeur de chaleur**
Notwärmetauscher zur Kühlung des Primärmittels eines Kernreaktors und Verfahren zu dessen Zusammenbau
Emergency heat exchanger for cooling the primary fluid of a nuclear reactor, and method of assembling this heat exchanger

(30) Priorité: 26.07.1984 FR 8411858
(43) Date de publication de la demande: 05.03.1986
(73) Titulaire: NOVATOME, F-92357 Le Plessis Robinson (FR)
(72) Inventeur: Fernandez, Luis, F-91000 Palaiseau (FR); Stalport, Gérard, F-91350 Grigny II (FR)
(74) Mandataire: Moncheny, Michel

## Description

L'invention concerne un échangeur de chaleur de secours pour le refroidissement du fluide primaire d'un réacteur nucléaire dont le coeur constitué par des assemblages combustibles dégageant de la chaleur est plongé dans un fluide primaire contenu dans une cuve.

Dans le cas des réacteurs nucléaires à neutrons rapides, le fluide primaire de refroidissement du réacteur est généralement constitué par du sodium liquide remplissant une cuve en acier inoxydable de grandes dimensions fermée par une dalle horizontale de forte épaisseur.

Lorsqu'on arrête le réacteur après un certain temps de fonctionnement, il est nécessaire de continuer le refroidissement des assemblages du coeur puisqu'il subsiste une certaine radio-activité résiduelle génératrice de chaleur dans ce cceur.

Dans les réacteurs nucléaires de grande puissance, la quantité de chaleur à évacuer est importante et l'on utilise généralement le circuit principal d'échange de chaleur du réacteur pour réaliser son refroidissement après arrêt. Ce circuit comporte, dans le cas des réacteurs de type intégré, des échangeurs intermédiaires sodium-sodium et des pompes pour mettre en circulation le sodium primaire. Ces pompes fonctionnent à faible vitesse pendant le refroidissement après arrêt.

Cependant, si un incident technique provoque un arrêt du fonctionnement normal du circuit principal de refroidissement, le coeur ne peut plus être refroidi suffisamment. L'échauffement excessif du cceur peut conduire à des accidents très graves si bien qu'on prévoit un circuit de refroidissement de secours totalement distinct du circuit principal, d'une grande simplicité et d'une grande fiabilité.

Un tel circuit de secours comporte un échangeur de chaleur sodium-sodium en partie immergé dans le fluide primaire du réacteur. Cet échangeur de chaleur comporte un faisceau de tubes à l'intérieur desquels circule du sodium secondaire qui s'échauffe au contact du sodium primaire contenu dans la cuve du réacteur. Le sodium secondaire mis en circulation dans le faisceau est lui-même refroidi à l'extérieur de la cuve du réacteur, dans un échangeur sodium-air.

Dans le cas de réacteurs à neutrons rapides de forte puissance, par exemple 1 500 ou 1 800 MWe, il est nécessaire d'utiliser plusieurs échangeurs de secours sodium-sodium plongeant dans la cuve du réacteur. Il est nécessaire de limiter le nombre de ces échangeurs de secours sodium-sodium, pour des questions de coût et pour réduire le nombre de passages dans la dalle du réacteur. Les échangeurs de secours sodium-sodium doivent donc être de taille relativement importante. Ces échangeurs de chaleur subissent d'autre part des sollicitations thermiques très importantes, si bien que leur conception pose des problèmes techniques difficiles à résoudre.

Les échangeurs de secours sodium-sodium tels que décrits par exemple dans le EP-A-0 083 545 sont la plupart du temps du type à faisceaux de tubes en épingle plongeant directement dans le sodium primaire. Ces tubes sont placés à l'intérieur d'une virole externe ouverte à sa base et percée sur une grande partie de sa surface latérale. Les tubes en U sont reliés à l'une de leurs extrémités à une première plaque tubulaire de forme annulaire et à leur autre extrémité à une seconde plaque tubulaire de forme circulaire décalée par rapport à la première suivant la hauteur de l'échangeur de chaleur. La première plaque tubulaire de forme annulaire est située de façon périphérique par rapport à la seconde plaque tubulaire. Ces plaques tubulaires permettent d'envoyer le sodium secondaire dans les tubes à la partie centrale de l'échangeur et de le récupérer à sa partie périphérique. Le sodium refroidi descend dans les branches des tubes situées à la partie centrale de l'échangeur et remonte par les branches des tubes situées à la périphérie de celui-ci. Pendant son parcours dans les tubes, le sodium liquide secondaire s'échauffe en contact thermique avec le sodium primaire par la paroi des tubes. Il en résulte des différences de température très importantes entre les différentes parties de l'échangeur. Celui-ci peut également connaître des variations de température importantes dans le temps. Il en résulte des contraintes thermiques qui peuvent être très élevées dans certaines parties de l'échangeur et il est nécessaire de concevoir des échangeurs d'une structure telle qu'elle permette de réduire ces contraintes thermiques jusqu'à des niveaux acceptables.

En outre, les tubes constituant le faisceau d'échange doivent être entretoisés de façon efficace, pour éviter leur déplacement relatif sous. l'action de la chaleur et sous l'action des vibrations. Il en résulte des problèmes difficiles à résoudre pour le montage de l'échangeur de chaleur.

Le but de l'invention est donc de proposer un échangeur de chaleur de secours pour le refroidissement du fluide primaire d'un réacteur nucléaire contenu dans une cuve comportant une plaque de fermeture sensiblement horizontale et renfermant le coeur du réacteur immergé dans le fluide primaire, comportant une bride de support destinée à reposer sur la plaque de fermeture, un faisceau de tubes d'échange pliés en épingle et fixés sur deux plaques tubulaires, la première de ces plaques étant de forme annulaire et située de façon périphérique par rapport à la seconde plaque centrale, de forme circulaire, une virole cylindrique à axe vertical enveloppant le faisceau qui est plongé dans le fluide primaire et un circuit d'alimentation des tubes du faisceau en fluide d'échange thermique comportant un moyen de refroidissement du fluide d'échange échauffé par le fluide primaire disposé à l'extérieur de la cuve, échangeur de chaleur qui permette de limiter les contraintes thermiques dans ses différents éléments constituants et qui soit d'une structure simple et permettant un montage facile.

Dans ce but, les deux plaques tubulaires sont placées de façon coaxiale horizontalement et au même niveau, la plaque tubulaire de forme annulaire étant fixée sur sa périphérie à une première virole à axe vertical située au-dessus des plaques tubulaires et reliant celle-ci à la bride de support et le long de son bord interne à une seconde virole coaxiale à la première, située en-dessous des plaques tubulaires et portant une pièce de raccord la raccordant à une troisième virole reliée à la plaque tubulaire centrale, et chacun des tubes du faisceau comporte successivement une partie droite verticale reliée à la plaque tubulaire centrale, une partie coudée pour le retournement du tube, une partie droite verticale de retour, une portion circulaire horizontale sur environ un tiers de circonférence et une partie verticale se raccordant à la plaque tubulaire périphérique.

L'invention est également relative à un procédé de montage de l'échangeur de chaleur.

Afin de bien faire comprendre l'invention, on va maintenant décrire, à titre d'exemple non limitatif, un échangeur de chaleur de secours d'un réacteur nucléaire à neutrons rapides refroidi par du sodium liquide.
La figure 1 est une vue en élévation de l'échangeur de chaleur de secours en position dans la cuve d'un réacteur nucléaire à neutrons rapides.
La figure 2a est une vue en coupe par un plan vertical de symétrie de la partie supérieure de l'échangeur de chaleur de secours représenté à la figure 1.
La figure 3a est une coupe suivant AA de la figure 2b.
La figure 3b est une coupe suivant BB de la figure 2b.
La. figure 3c est une coupe suivant CC de la figure 2b.
La figure 4 est une vue de dessus d'une portion d'une entretoise de maintien des tubes de l'échangeur de chaleur représenté sur la figure 1.
Les figures 5, 6 et 7 sont relatives à un second mode de réalisation d'une entretoise de maintien des tubes.
Les figures 5 et 5a sont des vues de dessus d'une partie de cette entretoise, à des échelles différentes.
La figure 6 est une vue suivant F de la figure 5a.
La figure 7 est une vue partielle en élévation du moyen de maintien des éléments de l'entretoise.
La figure 8 est une vue en coupe des éléments permettant le montage des tubes du faisceau dans les entretoises.

Sur la figure 1, on voit l'échangeur de chaleur désigné de façon générale par le repère 1 en position à l'intérieur de la cuve d'un réacteur nucléaire à neutrons rapides remplie de sodium liquide jusqu'au niveau 2. L'échangeur de chaleur 1 traverse la dalle 3 par une traversée 4 et repose par l'intermédiaire d'une bride 5 sur une bride de support 6 portée par la virole de la traversée 4 de la dalle 3.

Sur la partie supérieure 1a de l'échangeur 1 sont fixés des conduits isolés 7 et 8 assurant respectivement le retour du sodium secondaire refroidi dans l'échangeur de chaleur et le prélèvement du sodium secondaire échauffé qui est envoyé, pour son refroidissement, dans un échangeur de chaleur sodium-air disposé à l'extérieur de la cuve, non représenté, et situé sur le circuit de sodium secondaire.

La partie inférieure 1b de l'échangeur est constitué par une virole à axe vertical comportant des perçages et enveloppant le faisceau d'échange.

On va maintenant décrire plus en détail la structure de l'échangeur de chaleur 1 en se reportant aux figures 2a et 2b.

On voit que la partie supérieure 1a de l'échangeur de chaleur comporte une enveloppe externe sur laquelle sont fixés les conduits de sodium 7 et 8 en communication à l'intérieur de l'enveloppe de l'échangeur de chaleur avec une chambre 10 d'arrivée du sodium liquide secondaire et avec une chambre 11 du retour du sodium secondaire échauffé, respectivement.

Les chambres 10 et 11 d'arrivée et de retour de sodium liquide secondaire sont coaxiales et ont pour axe commun l'axe vertical ZZ' de l'échangeur de chaleur.

La chambre 10 d'arrivée du sodium secondaire est disposée à la partie centrale et comporte une double paroi. La chambre 11 de retour du sodium secondaire échauffé, de forme annulaire, est disposée à la périphérie de la chambre 10. Les chambres 10 et 11 sont constituées par des viroles cylindriques et des viroles tronconiques soudées bout à bout.

Le volume compris entre les deux parois de la chambre 10 est rempli par un gaz inerte.

Le volume compris entre la paroi externe de la partie cylindrique de la chambre 11 et l'enveloppe externe de l'échangeur de chaleur est rempli par des blocs de calorifuge 12. Du calorifuge est également disposé dans le prolongement de ces blocs 12 autour des conduits 7 et 8. Un bloc métallique 13, disposé autour de la partie tronconique des chambres 10 et 11, permet de réaliser une protection biologique de la traversée 4.

Sous la bride 5 sont fixées deux viroles coaxiales 14 laissant entre elles un espace de très faible largeur et d'une hauteur suffisante pour entourer l'enveloppe de l'échangeur de chaleur 1 sur toute la hauteur de la traversée 4. Ces viroles 14 réalisent de manière connue une protection thermique de la traversée.

Sous la bride 5 est également fixée une virole 15 de plus forte épaisseur constituant la paroi externe de l'échangeur de chaleur reliant la bride 5 à la partie inférieure 1 de l'échangeur. Dans cette partie 1b de l'échangeur se trouve le faisceau 17 constitué par un ensemble de tubes pliés en épingle qui comportent chacun une extrémité reliée à une plaque tubulaire externe de forme annulaire 18 et une extrémité reliée à une plaque tubulaire centrale de forme circulaire 19.

Les deux plaques tubulaires 18 et 19 ont toutes deux pour axe l'axe ZZ' de l'échangeur de chaleur et sont placées en vis-à-vis à un même niveau dans cet échangeur de chaleur, la plaque annulaire 18 entourant la plaque circulaire 19.

La plaque tubulaire 18 est reliée sur sa périphérie à la virole 15 de l'échangeur de chaleur qui assure ainsi la liaison entre la plaque tubulaire 18 et la bride 5. Sur son bord interne, la plaque annulaire 18 est reliée à l'une des parois de la chambre 10 d'arrivée du sodium secondaire. Enfin, sur sa périphérie et à sa partie supérieure, la plaque centrale 19 est reliée à la seconde enveloppe de la chambre 10.

L'enveloppe de la chambre 11 est reliée à la virole 15 à sa partie inférieure par l'intermédiaire d'une pièce en Y 21.

La virole 15 est prolongée en-dessous des plaques tubulaires 18 et 19 par la virole 1b enveloppant le faisceau de tubes de l'échangeur de chaleur. Cette virole 1 est fixée par soudage le long du bord externe de la plaque annulaire 18, en-dessous de cette plaque.

Le long du bord interne de la plaque 18, sur sa face inférieure, est fixée une virole 20 de faible longueur. La partie inférieure de cette virole 20 est reliée à une pièce de jonction annulaire à section en Y 22 qui permet de raccorder la virole 20 à une virole 23 d'une longueur sensiblement identique coaxiale à la virole 20 et fixée le long du bord de la plaque centrale 19 sur sa face infé- rieu re.

A la partie inférieure de la pièce annulaire 22 à section en Y sont fixés des tirants 25 dont la répartition circonférentielle est visible sur les figures 3a et 3b. Ces tirants 25 maintiennent par l'intermédiaire de fourreaux de courte longueur 26, un ensemble de grilles entretoises 27 assurant le maintien transversal des tubes 28 du faisceau 17.

Chacun des tubes 28 du faisceau comporte une partie droite descendante 28a fixée à son extrémité supérieure dans la plaque tubulaire 19, une partie coudée de retournement du tube 28b, une partie droite de retour 28c, une portion circulaire horizontale 28e visible sur la figure 3a et enfin une partie droite terminale 28f fixée à l'intérieur de la plaque tubulaire 18. De cette façon, pour chacun des tubes 28, l'extrémité d'entrée communique avec la chambre d'arrivée du sodium 10 et l'extrémité de sortie avec la chambre de retour 11 du sodium liquide. La partie inférieure de l'échangeur de chaleur jusqu'au niveau de sodium liquide 2 étant plongée dans le sodium primaire à refroidir, le sodium secondaire circulant dans les tubres 28 s'échauffe avant de ressortir dans la chambre 11. Les différentes parties des tubes et de l'échangeur de chaleur sont donc à des températures différentes. Le sodium primaire est en contact avec le faisceau sur toute sa longueur immergée et des perforations 30 sont prévues pour le passage du sodium primaire dans l'enveloppe 1b.

La partie supérieure des portions 28a des tubes, les portions circulaires 28e dans leur totalité et les portions 28f sont disposées au-dessus du niveau 2 du sodium liquide primaire.

La dilatation différentielle des portions du tube soumises à des fluides à des températures différentes est compensée en grande partie par la portion circulaire 28e du tube disposée au-dessus du niveau du sodium liquide. Ces portions sont donc soumises à des flexions qu'elles peuvent cependant absorber sans trop de difficultés étant donné leur longueur correspondant à un arc de circonférence ayant un angle au centre de l'ordre de 140° et de toute façon supérieur à 120° c'est-à-dire au tiers de la circonférence. D'autre part, ces portions circulaires 28e ne sont pas soumises à des conditions d'utilisation trop défavorables puisqu'elles sont situées au-dessus du niveau du sodium liquide primaire.

Les deux plaques tubulaires 18 et 19 comportent des moyens de jonction aussi bien entre elles qu'à la bride de support 5 de l'échangeur qui permettent d'absorber toute déformation du faisceau et des viroles de l'échangeur. En même temps, ces moyens de jonction permettent un maintien efficace des plaques tubulaires et de la virole externe 1b du faisceau. De plus, le maintien transversal du faisceau contre les vibrations est assuré par les entretoises 27 fixées à la partie inférieure de la pièce de jonction annulaire 22.

La base du faisceau constituée par les portions coudées 28b visibles sur les figures 2b et 3c est constituée par une simple juxtaposition de tubes en épingle possédant une bonne tenue à la déformation dans les directions transversales.

Sur la figure 4, on voit un mode de réalisation d'une grille entretoise 27 de fixation des tubes 28. Cette grille entretoise 27 est constituée par un ensemble de cerces 34 circulaires et concentriques ayant toutes pour axe l'axe ZZ' de l'échangeur de chaleur, entre lesquelles sont disposées des bandes métalliques 32 à pliage sinusoïdal fixées de chaque côté sur les cerces correspondantes. Les cerces 34 sont constituées par des portions successives reliées par des pièces de jonction soudées 35. Les bandes 32 pliées sous forme de sinusoïdes assurent la jonction entre les différentes cerces et constituent avec elles trois couronnes de maintien externes 36a, 36b et 36c et six couronnes internes 37.

Entre l'ensemble des couronnes internes 37 et les couronnes externes 36 est ménagé un espace dans lequel les fourreaux 26 de maintien des tirants 25 sont fixés grâce à des pièces permettant également la jonction entre la partie interne de la grille entretoise et la partie externe.

Les tirants 25 assurent la suspension de la grille entretoise 27 sous les plaques tubulaires.

Le procédé de montage des tubes 28 dans les grilles entretoises 27 sera exposé plus loin.

Sur les figures 5, 6 et 7, on voit un second mode de réalisation d'une grille entretoise, celle-ci comportant un ensemble de cerces concentriques 40 ayant toutes pour axe l'axe ZZ' de l'échangeur de chaleur comme précédemment. Ces cerces 40 comportent des découpes rectangulaires 41 comme visibles sur la figure 6 et l'ossature de la grille est constituée, en plus des cerces 40, par des éléments radiaux 42 et un feuillard 43 plié de façon à ménager un logement pour les tubes 28 entre le feuillard 43 et la cerce correspondante 40. Entre deux portions pliées en cylindre pour venir en contact avec les tubes 28, le feuillard 43 est plié à angle droit pour constituer une partie de dimensions correspondant aux découpes 41 de la cerce 40. Ces portions 44 pliées à angle droit sont introduites dans les découpes 41 de la cerce 40 et maintenues en place par des pièces 45 jouant le rôle d'étrier. Ces pièces 45 ont la forme de portions d'anneaux découpées en créneaux comme visible à la figure 7 ou de peignes.

Les cerces concentriques 40, les éléments radiaux 42 et le feuillard 43 constituant l'ossature de la grille 27 sont reliés entre eux pour assurer la cohésion de la structure. Les éléments radiaux 42 portent également les fourreaux 26 de fixation des tirants 25 de suspension de la grille 27.

Aussi bien dans le cas de la grille représentée à la figure 4 que dans le cas de la grille représentée aux figures 5, 6 et 7, le montage et la fixation des différents éléments les constituant sont réalisés pour l'ensemble des six couronnes internes, avant le montage du faisceau.

Pour le montage du faisceau, on met en place les parties intérieures des grilles entretoises suspendues par les tirants 25 sous les plaques tubulaires 18 et 19 puis les branches 28a des tubes 28 sont introduites dans les grilles entretoises une à une de façon à constituer une première couche externe complète. Les extrémités des tubes 28 sont alors reliées aux plaques tubulaires 18 et 19 respectivement et les cerces externes sont mises en place de façon à constituer une première couronne externe de fixation des tubes 28. Les éléments de fixation tels que 32 (figure 4) ou tels que 43 et 45 (figure 5) sont reliés à la ou les cerces mises en place dans la partie externe de la grille.

On constitue les deux couches suivantes successivement, de la même façon.

Quand l'ensemble du faisceau et les grilles entretoises ont été ainsi assemblés, on met en place la virole externe 1 b enveloppant le faisceau, puis on fixe par soudage cette virole 1b sur la plaque tubulaire 18.

Dans le cas de la grille représentée aux figures 5, 6 et 7, les tubes 28 sont d'abord mis en place contre les cerces 40, puis les pièces de fixation 43 sont introduites dans les découpes 41 des cerces 40. Enfin, l'ensemble est immobilisé par les pièces 45 en forme de peigne.

Pour le montage des parties internes pré-assemblées des grilles entretoises et le montage des tubes dans ces parties pré-assemblées, on utilise les moyens représentés sur la figure 8 montrant l'extrémité 28a d'un tube 28 en cours de montage dans une grille 27. Un embout ogival 50 équipe l'extrémité du tube 28a à introduire dans la grille 27 qui comporte des manchons 51 ayant les mêmes diamètres internes et externes que les tubes 28 qui ont été mis en place au moment du montage des éléments de la grille à l'emplacement que doivent occuper les tubes, pour maintenir un écartement de ces éléments correspondant exactement à la dimension des tubes 28. Les manchons 51 sont maintenus par les forces radiales exercées par les éléments élastiques constituant la grille 27.

Lorsqu'on introduit l'extrémité du tube 28a comportant l'embout ogival 50 dans l'embout 51. celui-ci est chassé par poussée, cependant que le tube 28 vient occuper sa place dans la grille entretoise 27. Le tube 28a est ainsi maintenu parfaitement dans la grille entretoise.

On voit que les principaux avantages de l'échangeur de chaleur suivant l'invention sont de permettre des dilatations des différentes parties de cet échangeur, pendant son fonctionnement et en particulier des tubes du faisceau, sans créer de contraintes excessives dans ces éléments.

L'ensemble des éléments d'échangeur est également parfaitement maintenu contre les vibrations, en particulier dans la direction transversale.

Le montage des plaques tubulaires à un même niveau dans l'échangeur, tout en leur permettant des déplacements relatifs sous l'effet des dilatations, permet d'optimiser la structure de l'échangeur de chaleur.

Enfin, l'échangeur de chaleur suivant l'invention peut être réalisé par des opérations de montage simples et parfaitement définies.

L'invention ne se limite pas au mode de réalisation qui vient d'être décrit ; elle en comporte au contraire toutes les variantes.

C'est ainsi que la longueur des viroles 20 et 23 de liaison des plaques tubulaires et de suspension des grilles entretoises peut varier entre certaines limites. Pratiquement, cette longueur L des viroles 20 et 23, dans le cas d'un échangeur de chaleur tel qu'utilisé dans un réacteur nucléaire à neutrons rapides pourra être telle qu'elle vérifie les inégalités suivantes : où R est le rayon de la virole externe 1 b de l'échangeur de chaleur et t l'épaisseur des viroles de jonction.

Dans le cas des échangeurs de chaleur des réacteurs nucléaires à neutrons rapides, cette épaisseur est généralement comprise entre 6 et 10 mm.

Dans de tels échangeurs de chaleur, la différence de température T entre les parties les plus chaudes et les parties les plus froides est généralement voisine de 200 °C.

L'invention s'applique dans tous les cas où l'on utilise un échangeur de secours pour le refroidissement du fluide primaire d'un réacteur nucléaire, cet échangeur de chaleur plongeant dans une cuve contenant le fluide primaire.

## Revendications

1. Echangeur de chaleur de secours pour le refroidissement du fluide primaire d'un réacteur nucléaire contenu dans une cuve comportant une plaque de fermeture (3) sensiblement horizontale et renfermant le coeur du réacteur immergé dans le fluide primaire, comportant une bride de support (5) destinée à reposer sur la plaque de fermeture (3), un faisceau (17) de tubes d'échange pliés en épingle et fixés sur deux plaques tubulaires (18, 19), la première de ces plaques (18) étant de forme annulaire et située de façon périphérique par rapport à la seconde plaque (19) centrale, de forme circulaire, une virole (1b) cylindrique à axe vertical enveloppant le faisceau (17) qui est plongé dans le fluide primaire et deux conduits (7, 8) raccordables à un circuit d'alimentation des tubes (28) du faisceau (17) en fluide d'échange thermique comportant un moyen de refroidissement du fluide d'échange échauffé par le fluide primaire, disposé à l'extérieur de la cuve, caractérisé par le fait
que les deux plaques tubulaires (18, 19) sont placées de façon coaxiale horizontalement et au même niveau, la plaque tubulaire (18) de forme annulaire étant fixée sur sa périphérie à une première virole (15) à axe vertical située au-dessus des plaques tubulaires (18, 19) et reliant celles-ci à la bride de support (5) et le long de son bord interne à une seconde virole (20) coaxiale à la premiëre (15), située en-dessous des plaques tubulaires (18,19) et portant une pièce de raccord (22) la raccordant à une troisième virole (23) reliée à la plaque tubulaire centrale (19),
et que chacun des tubes (28) du faisceau (17) comporte successivement une partie droite verticale (28a) reliée à la plaque tubulaire centrale (19), une partie coudée (28b) pour le retournement du tube (28), une partie droite verticale de retour (28c), une portion circulaire horizontale (28e) sur environ un tiers de circonférence et une partie verticale (28f) se raccordant à la plaque tubulaire périphérique (18).

2. Echangeur de chaleur suivant la revendication 1, caractérisé par le fait que la pièce de raccord (22) porte à sa partie inférieure un ensemble de tirants verticaux (25) pour la suspension de grilles entretoises (27) maintenant les tubes (28) du faisceau (17) dans les directions radiales.

3. Echangeur de chaleur suivant l'une quelconque des revendications 1 et 2, caractérisé par le fait que la seconde virole (20) et la troisième virole (23) ont des longueurs, dans la direction verticale, sensiblement égales, cette longueur (L) étant définie par les inégalités suivantes : où R est le rayon de la virole enveloppant le faisceau de l'échangeur et t l'épaisseur commune aux viroles (1 b, 20 et 23).

4. Echangeur de chaleur suivant la revendication 3, caractérisé par le fait que l'épaisseur des viroles de liaison des plaques tubulaires (20, 23) est comprise entre six et dix millimètres.

5. Echangeur de chaleur suivant l'une quelconque des revendications 1,2,3 et 4, caractérisé par le fait que la portion circulaire horizontale (28e) des tubes (28) permettant leur dilatation est disposée dans une zone de l'échangeur de chaleur (1) située au-dessus du niveau (2) du fluide primaire dans la cuve du réacteur nucléaire.

6. Echangeur de chaleur suivant la revendication 2, caractérisé par le fait que les grilles entretoises (27) sont constituées par un ensemble de cerces circulaires (34, 40) concentriques et horizontales sur lesquelles sont fixés des éléments élastiques (32, 43) de maintien des tubes (28).

7. Echangeur de chaleur suivant la revendication 6, caractérisé par le fait que les éléments élastiques sont des bandes métalliques (32) à pliage sinusoïdal intercalées entre deux cerces successives (34) ménageant des. espaces pour le logement des tubes (28).

8. Echangeur de chaleur suivant la revendication 6, caractérisé par le fait que les cerces (40) de section circulaire et de forme cylindrique comportent des ouvertures rectangulaires (41) à l'intérieur desquelles sont engagées des parties (44) pliées à angle droit d'un feuillard constituant le moyen élastique (43) de maintien des tubes (28) contre une des faces de la cerce (40), des peignes d'immobilisation (45) étant introduits dans les parties (44) pliées à angle droit du moyen élastique (43), du côté de la face de la cerce (40) qui n'est pas en contact avec le tube (28).

9. Procédé de montage d'un échangeur de chaleur suivant l'une quelconque des revendications 6, 7 èt 8 ayant au moins une grille-entretoise (27) comportant un ensemble de cerces (34, 40) délimitant des couronnes successives de maintien des tubes à l'intérieur desquelles les éléments élastiques (32, 43) viennent en contact avec les tubes (28) et constituent deux ensembles, l'un interne situé vers la partie centrale de l'échangeur et recevant les parties (28a) des tubes (28) reliées à la plaque tubulaire centrale (19) et l'autre externe situé vers la virole externe (1 b) de cet échangeur, caractérisé par le fait que l'ensemble des couronnes internes constitué par les cerces (34, 40) et les éléments élastiques (32, 43) est pré- assemblé, que cet ensemble interne est fixé sous les plaques tubulaires (18, 19), que les extrémités d'arrivée (28a) des tubes (28) sont introduites une par une dans des logements prévus dans les grilles entretoises (27), jusqu'à constituer une rangée externe complète correspondant à une couronne de l'ensemble externe, que la ou les cerces (34, 40) correspondant à cette couronne externe et les éléments élastiques correspondants (32, 43) sont mis en place et assemblés, qu'on répète les opérations de montage des tubes, couronne externe par couronne externe, jusqu'au montage complet du faisceau, qu'on fixe les extrémités des tubes (28) dans les plaques tubulaires (18 et 19) et qu'enfin on met en place et l'on fixe la virole externe (1 b) enveloppant le faisceau (17).

10. Procédé de montage d'un échangeur de chaleur suivant la revendication 9, caractérisé par le fait qu'on introduit au moment de leur assemblage, dans les couronnes internes des grilles entretoises (27) des manchons (51) de même diamètre que les tubes (28), dans les positions qui doivent être occupées ultérieurement par les tubes (28), qu'on équipe l'extrémité (28a) des tubes (28) d'embouts (50) et qu'au moment de l'introduction des tubes (28) dans la partie interne pré-assemblée des grilles entretoises (27) on chasse, par poussée grâce à l'embout (50), pour chacun des tubes, le manchon (51) correspondant dont le tube (28) vient prendre la place dans la grille entretoise (27).

## Claims

1. Emergency heat exchanger for cooling the primary fluid of a nuclear reactor contained in a vessel incorporating a substantially horizontal closure plate (3) and enclosing the reactor core immersed in the primary fluid, incorporating a support flange (5) provided to rest on the closure plate (3), a bundle (17) of exchange tubes bent into a hairpin and fixed to two tube plates (18,19), the first of said plates (18) being of annular shape and situated peripherally relative to the second central plate (19), of circular shape, a cylindrical shell (1 b) with a vertical axis surrounding the bundle (17) which is submerged in the primary fluid and two ducts (7, 8) connectable to a circuit for feeding the tubes (28) of the bundle (17) with a heat exchange fluid, incorporating a means of cooling the exchange fluid heated by the primary fluid, arranged outside the vessel, characterised 'in
that the two tube plates (18, 19) are placed coaxially, horizontally and at the same level, the tube plate (18), of annular shape, being fixed along its peripheral part to a first shell (15) having a vertical axis and situated above the tube plates (18, 19) and connecting the latter to the support flange (5) and along its internal edge to a second shell (20) coaxial with the first (15), situated below the tube plates (18,19), and carrying a connecting piece (22) connecting it to a third shell (23) connected to the central tube plate (19), and
that each of the tubes (28) of the bundle (17) incorporates successively a vertical straight part (28a) connected to the central tube plate (19), a bent part (28b) for returning the tube (28), a vertical straight return part (28c), a horizontal circular portion (28e) over approximately one- third of the circumference and a vertical part (28f) joining the peripheral tube plate (18).

2. Heat exchanger according to Claim 1, characterised in that the connecting piece (22) carries, at its lower part, a set of vertical tie rods (25) for suspending the spacer grids (27) holding the tubes (28) of the bundle (17) in the radial directions.

3. Heat exchanger according to either of Claims 1 and 2, characterised in that the second shell (20) and the third shell (23) have substantially èqual lengths in the vertical direction, this length (L) being defined by the following inequalities : where R is the radius of the shell surrounding the exchanger bundle and t the thickness which is common to the shells (1 b, 20 and 23).

4. Heat exchanger according to Claim 3, characterised in that the thickness of the shells joining the tube plates (20, 23) is between six and ten millimetres.

5. Heat exchanger according to any one of Claims 1, 2, 3 and 4, characterised in that the horizontal circular portion (28e) of the tubes (28) allowing them to expand is arranged in a heat exchanger (1) zone situated above the level (2) of the primary fluid in the nuclear reactor vessel.

6. Heat exchanger according to Claim 2, characterised in that the spacer grids (27) consist of a set of concentric and horizontal circular hoops (34, 40) to which are fixed resilient members (32, 43) for holding the tubes (28).

7. Heat exchanger according to Claim 6, characterised in that the resilient members are metal strips (32) with sinusoidal folding which are inserted between two successive hoops (34) providing spaces for housing the tubes (28).

8. Heat exchanger according to Claim 6, characterised in that the hoops (40) with a circular cross-section and cylindrical in shape incorporate rectangular openings (41) inside which are engaged rectangularly-folded parts (44) of a metal strip forming the resilient means (43) for holding the tubes (28) against one of the hoop (40) faces, retention combs (45) being introduced into the rectangularly-folded parts (44) of the resilient means (43) on the side of the hoop face (40) which is not in contact with the tube (28).

9. Process for assembling a heat exchanger according to any one of Claims 6, 7 and 8 having at least one spacer grid (27) incorporating a set of hoops (34, 40) defining successive rings for holding the tubes, inside which the resilient members (32, 43) come into contact with the tubes (28) and form two sets, one internal, situated near the central part of the exchanger and receiving the tube (28) parts (28a) connected to the central tube plate (19) and the other external, situated near the outer shell (1b) of this exchanger, characterised in that the set of internal rings formed by the hoops (34, 40) and the resilient members (32, 43) is preassembled, that this internal set is fixed under the tube plates (18, 19), that the inlet ends (28a) of the tubes (28) are introduced one by one into the housings provided in the spacer grids (27) until they form a complete outer row corresponding to a ring of the outer set, that the hoop(s) (34, 40) corresponding to this outer ring and the corresponding resilient members (32, 43) is (are) installed and assembled, that the operations of assembling the tubes, outer ring by outer ring, are repeated until the complete assembly of the bundle, that the ends of the tubes (28) are fixed in the tube plates (18 and 19) and that. finally, the outer ring (1b) surrounding the bundle (17) is installed and fixed.

10. Process for assembling a heat exchanger according to Claim 9, characterised in that sleeves (51) of the same diameter as the tubes (28) are introduced into the inner rings of the spacer grids (27) at the time of their assembly, in positions which are subsequently to be occupied by the tubes (28), that the end (28a) of the tubes (28) is equipped with tips (50) and that at the time of introducing the tubes (28) into the preassembled inner part of the spacer grids (27) the corresponding sleeve (51) which is replaced in the spacer grid (27) by the tube (28) is driven out by pushing by virtue of the tip (50), for each of the tubes.

## Patentansprüche

1. Sicherheitswärmetauscher zum Abkühlen des Primärfluids eines Kernreaktors, wobei das Primärfluid in einem Behälter enthalten ist, der eine im wesentlichen horizontal angeordnete Verschlußplatte (3) aufweist und der den im Primärfluid eingetauchten Reaktorkern beinhaltet, mit einem Trägerflansch (5), der dazu bestimmt ist, auf der Verschlußplatte (3) aufzuliegen, einem Bündel (17) von Austauschrohren, die klammerförmig umgelenkt und an zwei Rohrplatten.(18, 19) befestigt sind, wovon die erste (18) rohrförmig geformt ist und bezüglich der zweiten zentralen Platte (19) kreisförmig, an dessen Umfang angeordnet ist, mit einem zylinderförmigen Ring (1 b) mit vertikaler Achse, der das Bündel (17) umhüllt, das in das Primärfluid eingetaucht ist und mit zwei Leitungen (7, 8), die an ein Versorgungsleitungssystem der Rohre (28) des Bündels (17) mit thermischem Austauschfluid angeschlossen sind, das eine Kühleinrichtung des durch das Primärfluid aufgeheizten Austauschfluids, die außerhalb des Behälters angeordnet ist, aufweist, dadurch gekennzeichnet,
daß die beiden Rohrplatten (18, 19) ko-axial und horizontal auf derselben Höhe angeordnet sind und die ringförmige Rohrplatte (18) an ihrem Umfang an einem ersten Ring (15) mit vertikaler Achse befestigt ist, der oberhalb der Rohrplatten (18, 19) gelegen ist und diese mit dem Trägerflansch (5) entlang dessen innerem Rand und mit einem zweiten Ring (20) verbindet, der ko-axial zum ersten Ring (15) angeordnet ist und unterhalb der Rohrplatten (18, 19) gelegen ist, wo er ein Verbindungsstück (22) trägt, das die Platte mit einem dritten Ring (23) verbindet, der an der mittleren Rohrplatte (19) befestigt ist, und dadurch,
daß jedes der Rohre (28) des Bündels (17) aufeinanderfolgend einen vertikalen geraden Bereich (28a) aufweist, der mit der zentralen Rohrplatte (19) verbunden ist und einen gekrümmten Bereich (28b) um die Rohre (28) umzulenken, einen geraden vertikalen Umienkbereich (28c), und einen kreisrunden horizontalen Bereich (28e) auf etwa einem Drittel des Umfangs des vertikalen Bereichs (28f), der sich an die periphere Rohrplatte (18) anknüpft.

2. Wärmetauscher nach Anspruch 1, dadurch gekennzeichnet, daß das Verbindungsstück (22) an seiner Innenseite eine Gruppe von senkrechten Ziehstäben (25) zum Aufhängen der Beabstandungsgitter (27) aufweist, die die Rohre (28) des Bündels (17) in den radialen Richtungen festlegen.

3. Wärmetauscher nach einem der Ansprüche 1 und 2, dadurch gekennzeichnet, daß der zweite Ring (20) und der dritte Ring (23) in Vertikalrichtung ungefähr gleiche Länge haben, wobei diese Länge (L) durch die folgenden Ungleichungen definiert ist : wobei R der Radius des Rings ist, der das Rohrbündel des Wärmetauschers umhüllt und t die gemeinsame Dicke der Ringe (1b, 20 und 23).

4. Wärmetauscher nach Anspruch 3, dadurch gekennzeichnet, daß die Dicke der Verbindungsringe der Rohrplatten (20, 23) zwischen 6 und 10 mm beträgt.

5. Wärmetauscher nach einem der Ansprüche 1-4, dadurch gekennzeichnet, daß der horizontale ringförmige Bereich (28e) der Rohre (28), der deren Ausdehnung ermöglicht, in einem Bereich des Wärmetauschers (1) angeordnet ist, der oberhalb des Pegels (2) des Primärfluids im Behälter des Kernreaktors gelegen ist.

6. Wärmetauscher nach Anspruch 2, dadurch gekennzeichnet, daß die Beabstandungsgitter (27) aus einer Gruppe kreisförmiger, konzentrisch angeordneter und horizontaler Rundbewehrungen besteht, auf denen elastische Elemente (32, 43) zum Haltern der Rohre (28) befestigt sind.

7. Wärmetauscher nach Anspruch 6, dadurch gekennzeichnet, daß die elastischen Elemente Metallbänder (32) mit sinusförmiger Krümmung sind, die zwischen zwei aufeinanderfolgende Rundbewehrungen (34) geschoben sind und die die Rohrsitze (28) bilden.

8. Wärmetauscher nach Anspruch 6, dadurch gekennzeichnet, daß die Rundbewehrungen mit rundem Querschnitt und zylindrischer Form rechteckige Öffnungen (41) aufweisen, in deren Innerem unter rechtem Winkel geknickte Bereiche (44) eines Bleches eingefügt sind, das ein elastisches Haltemittel (43) der Rohre (28) gegen eine der Seiten der Rundbewehrungen (40) bildet, wobei Halterungskämme (45) in diese Bereiche (44) des elastischen Mittels (43), die mit rechtem Winkel geknickt sind (44) auf der Seite der Wehrringe (40) eingefügt sind, die nicht in Kontakt mit dem Rohr (28) steht.

9. Verfahren zur Montage eines Wärmetauschers nach einem der Ansprüche 6, 7 und 8, der mindestens ein Beabstandungsgitter (27) aufweist, die eine Gruppe von Wehrringen (34, 40) aufweist, das aufeinanderfolgende Halterungskränze der Rohre bilden, in deren Innerem die elastischen Elemente (32, 34) in Berührung mit den Rohren (28) stehen und zwei Gruppen bilden, eine innere, die in Richtung auf den mittleren Bereich des Wärmetauschers liegt und die den Bereich (28a) der Rohre (28) aufnimmt, die mit der mittleren rohrförmigen Platte (19) verbunden sind und wobei die andere Gruppe am äußeren Ring (1 b) des Wärmetauschers angeordnet ist, dadurch gekennzeichnet, daß die Gruppe der Innenkränze, die durch die Rundbewehrungen (34, 40) gebildet sind und die elastischen Elemente (32, 34) vorgefertigt ist, daß diese innere Gruppe unter den Rohrplatten (18, 19) befestigt ist, daß die Eingangsenden (28a) der Rohre (28) eines nach dem anderen in die vorgesehenen Sitze in den Beabstandungsgittern (27) eingefügt werden, bis sie eine vollständige äußere Reihe bilden, die einem Kranz der äußeren Gruppe entspricht, daß die Ringbewehrung bzw. Bewehrungen (34, 40), die diesem äußeren Kranz entspricht und die entsprechenden elastischen Elemente (32, 34) plaziert und zusammengesetzt werden, daß diese Montagevorgänge der Rohre für jeden äußeren Kranz wiederholt werden, bis das Bündel komplett montiert ist, daß die Enden der Rohre (28) in Rohrplatten (18 und 19) befestigt werden und daß schließlich der Außenring (1b), der das Bündel (17) umhüllt, plaziert und befestigt wird.

10. Verfahren zur Montage eines Wärmetauschers nach Anspruch 9, dadurch gekennzeichnet, daß zum Zeitpunkt des Zusammensetzens die inneren Kränze der Beabstandungsgitter (27) mit Hülsen (51) versehen werden, die den gleichen Durchmesser wie die Rohre (28) haben, in Positionen, die später durch diese Rohre (28) eingenommen werden, daß das Ende der Rohre (28) mit Stopfen (50) versehen wird und daß zum Zeitpunkt der Einführung der Rohre (28) in die vorgefertigten inneren Bereiche des Beabstandungsgitters (27) für jedes der Rohre die dem Rohr (28) entsprechende Hülse (51) durch Drücken mit dem Stopfen (50) weggeschoben wird, wonach das Rohr (28) Platz im Beabstandungsgitter (27) einnimmt.
